# EUROPÄISCHE PATENTSCHRIFT

(11) **EP 0 496 033 B1**
(45) Veröffentlichungstag und Bekanntmachung des Hinweises auf die Patenterteilung: **27.03.1996**
(21) Anmeldenummer: 91115502.6
(22) Anmeldetag: 13.09.1991
(51) Int. Cl.: E03C 1/084

(54) **Strahlregler**
Jet regulator
Régulateur de jet

(30) Priorität: 25.01.1991 DE 4102116
(43) Veröffentlichungstag der Anmeldung: 29.07.1992
(73) Patentinhaber: DIETER WILDFANG GmbH, D-79379 Müllheim (DE)
(72) Erfinder: Wildfang, Dieter, Dipl.-Ing., W-7840 Müllheim (DE)
(74) Vertreter: Schmitt, Hans, Dipl.-Ing.

(56) Entgegenhaltungen:
- CH-A- 364 225
- DE-A- 2 012 606
- FR-A- 1 202 190
- US-A- 2 998 928
- US-A- 4 403 739

## Beschreibung

Die Erfindung bezieht sich auf einen Strahlregler nach dem Oberbegriff des Anspruches 1.

Solche Strahlregler sind bereits in unterschiedlichen Ausführungsformen bekannt. Die darin befindliche Strahlzerleger-Einrichtung dient dazu, einen gleichmäßigen Strahl zu erzeugen. Sehr häufig finden derartige Strahlregler an Wasserhähnen, z. B. in Küchen, bei Waschbecken usw. Verwendung.

Aus der DE-OS 34 04 662 und aus der DE-OS 20 12 606 kennt man Strahlregler, die zur Zerteilung des Wasserstrahles mehrere Strahlzerlegeplatten mit gegeneinander versetzten Durchflußlöchern hintereinander aufweisen. Bei solchen Strahlreglern prallen aus der ersten Zerlegeplatte austretende Teilstrahlen auf die nachfolgende Zerlegeplatte auf. Dadurch können die Strahlzerlege- oder Lochplatten zu Schwingungen angeregt werden und es entsteht eine unerwünscht große Geräuschentwicklung.

Man kennt auch bereits Strahlregler, deren Strahlzerlege-Einrichtung lediglich eine Lochplatte aufweist. Der sich daraus ergebende Vorteil der geringeren Geräuscherzeugung wird jedoch durch eine zunächst schlechtere Strahlzerlegung erkauft; dies versucht man dann durch eine größere Anzahl von der Strahlzerlegeeinrichtung nachgeschalteten Strahlreguliersieben auszugleichen, was jedoch aufwendig ist.

Bei der Montage mehrerer Lochplatten muß darauf geachtet werden, daß sie lagerichtig mit zueinander versetzten Durchflußlöchern angeordnet sind.

Bei den Strahlreglern aus der DE-OS 20 12 606 und der DE-OS 34 04 662 sind die Durchflußlöcher der Lochplatten auf unterschiedlichen Teilkreisen angeordnet, so daß hier zwar ein Versatz der Durchflußlöcher auch bei unterschiedlichen Drehlagen der Lochplatten relativ zueinander gegeben ist, jedoch ergeben sich hier trotz Versatz unterschiedliche Lagezuordnungen der Durchflußlöcher und damit auch unterschiedliche "Zerlege"-Ergebnisse bzw. Geräuschentwicklungen.

Bei der DE-OS 20 12 606 haben die beiden beabstandeten Lochplatten einen vom Außenumfang her zu Reinigungszwecken zugänglichen Zwischenraum und es besteht hier verstärkt die Gefahr, daß Schwingungen und eine erhöhte Geräuschentwicklung auftreten.

Weiterhin ist aus der FR-A-1 202 190 ein Strahlregler bekannt, der dem Stand der Technik entspricht und zwei zueinander beabstandete Lochplatten aufweist, die außenrandseitig aufeinanderliegen und im Mittelbereich über einen Stift in der einen Lochplatte und ein Loch in der anderen verbunden sind. In radialer Richtung ist somit eine Seiten-Führung vorhanden, eine Verbindung zur Vermeidung einer Axial-Relativbewegung zwischen den beiden Lochplatten und damit von unerwünschten Schwingungen bei durchströmendem Wasser ist jedoch nicht vorgesehen.

Nachteilig ist weiterhin, daß der Strahlregler für eine automatisierte Fertigung nicht gut geeignet ist, da bei einer Zuführung des Strahlreglers dessen Einzelteile ihre für die Endmontage vorgesehene Lage relativ zueinander nicht beibehalten.

Aufgabe der vorliegenden Erfindung ist es, einen Strahlregler mit einer Strahlzerlege-Einrichtung zu schaffen, der trotz guter Strahl zerlegung eine geringe Geräuschentwicklung aufweist. Außerdem soll eine vorgegebene Lage der Lochplatten zueinander auf einfache Weise auch bei einer automatisierten Fertigung möglich sein. Schließlich ist auch über einen längeren Betriebszeitraum trotz der im Wasser enthaltenen Schmutzfracht ein störungsfreier Betrieb angestrebt.

Die Lösung dieser Aufgabe ist im Kennzeichnungsteil des Anspruches 1 wiedergegeben.

Die Verbindung der Lochplatten sowohl im Mittel- als auch im Außenrandbereich bewirkt eine gute Stabilisierung der Lochplatten gegeneinander, wodurch Schwingungen der Lochplatten auch unter ungünstigen Bedingungen wirksam werden können.

Die ineinandergreifenden Anformungen benachbarter Lochplatten sichern eine exakte Lagezuordnung der Lochplatten und somit auch der darin befindlichen Durchflußlöcher. Es ist dadurch sichergestellt, daß auch bei der üblichen Serienproduktion mit großen Stückzahlen bezüglich der Strahlzerlegung und der Geräuschentwicklung gleichbleibend gute Ergebnisse erzielt werden.

Durch den Zentrierstift und die in der anderen Lochplatte vorgesehene, zentrale Zentrieröffnug ist im Mittelbereich eine Lagevorgabe vorhanden, die insbesondere das "Auffinden" der exakt passenden Lagezuordnung erleichtert. Dabei Erleichtern die im Mittelbereich vorgesehenen Lagefixiermittel die Vormontage mit Vorpositionieren der Lochplatten und das Zusammenführen der außenrandseitigen Halteverbindungen und Lagefixiermittel, die dann zu einer exakten Endpositionierung und Verbindung der Lochplatten führen. Die Anzahl der außenrandseitigen Verbindungsstellen entspricht dabei der Anzahl der unterschiedlichen, möglichen Aufsteckpositionen bei den im Mittelbereich vorgesehenen Positioniermitteln.

Eine Ausführungsform sieht vor, daß die abströmseitig angeordnete Lochplatte den in Zuströmrichtung weisenden, zentral angeordneten Zentrierstift aufweist und daß dessen Länge zum Abstützen eines Vorsatzsiebes ausgebildet ist.

Der Zentrierstift hat dabei eine Doppelfunktion und stützt hier ein zuströmseitig angeordnetes, insbesondere gewölbtes Vorsatzsieb ab, so daß auch in diesem Bereich Schwingbewegungen und damit eine entsprechende Geräuschentwicklung vermieden werden.

Nach einer Weiterbildung der Erfindung ist vorgesehen, daß benachbart zu den Eintrittsöffnungen der Durchflußlöcher der zuströmseitig angeordneten Lochplatte Auffangeinsenkungen angeordnet sind.

In diesen Auffangeinsenkungen können sich Schmutzpartkil ansammeln, die somit von den Durchgangslöchern abgehalten werden. Dadurch ist über einen vergleichsweise langen Zeitraum ein störungsfreier Betrieb möglich. Die angesammelten Schmutzpartikel können einfach enfernt werden.

Dabei ist es zweckmäßig, wenn die Durchflußlöcher der zuströmseitigen Lochplatte kleiner sind als die der stromabwärts nachfolgenden Lochplatte(n).

Dadurch wird verhindert, daß Schmutzpartikel zwischen den Lochplatten hängen bleiben und sich dort ansammeln, da sie durch die maßliche Abstimmung durch die größeren Löcher der abströmseitigen Lochplatte wieder austreten können.

Zusätzliche Ausgestaltungen der Erfindung sind in den weiteren Unteransprüchen aufgeführt.

Nachstehend ist die Erfindung mit ihren wesentlichen Einzelheiten anhand der Zeichnungen noch näher erläutert.

Es zeigt:
- Fig. 1: eine im Halbschnitt gehaltene Seitenansicht eines Strahlreglers,
- Fig. 2: eine Strahlzerleger-Einrichtung im Längsschnitt,
- Fig. 3: eine zuströmseitige Aufsicht der in Fig. 2 gezeigten Strahlzerleger-Einrichtung,
- Fig. 4 und 5: eine zuströmseitige Lochplatte im Längsschnitt und in Aufsicht und
- Fig. 6 und 7: eine abströmseitige Lochplatte im Längsschnitt und in Aufsicht.

Ein in Fig. 1 gezeigter Strahlregler 1 ist als Einsatzteil für ein Mundstück einer Sanitärarmatur ausgebildet. Der Strahlregler 1 weist eine Strahlzerleger-Einrichtung 2 auf, der zuströmseitig ein Vorsatzsieb 3 vorgeschaltet und abströmseitig eine Luftansaug-Einrichtung 4 sowie Strahlreguliersiebe 5 nachgeschaltet sind. Die vorgenannten Teile befinden sich in einem etwa hülsenförmigen Gehäuse 6. Die Strahlzerleger-Einrichtung 2 ist im wesentlichen zweiteilig ausgebildet und weist zwei Lochplatten 7 und 8 auf. Die Lochplatte 7 ist zuströmseitig angeordnet und die Lochplatte 8 daran anschließend abströmseitig. Beide Lochplatten sind miteinander verbunden und auch gegeneinander abgestützt, so daß sie in zusammengebauter Lage (Fig. 2) eine feste Einheit bilden. In der zuströmseitigen Lochplatte 7 befinden sich Durchflußlöcher 9a und in der abströmseitigen Lochplatte 8 Durchflußlöcher 9b. Der Halbschnitt gemäß Fig. 1 ist mit versetzter Schnittebene dargestellt, so daß die in Umfangsrichtung versetzten Durchflußlöcher 9a, 9b in einer Ebene erscheinen.

Im Ausführungsbeispiel sind die beiden Lochplatten 7 und 8 sowohl im Mittelbereich als auch im Außenrandbereich miteinander verbunden und gegeneinander abgestützt. Die Verbindungsmittel sind so ausgebildet, daß sich beim Zusammenbau der beiden Lochplatten 7 und 8 eine genau definierte Lagezuordnung ergibt. Dies ist insbesondere im Hinblick auf die in den Lochplatten 7 und 8 befindlichen Durchflußlöcher 9a, 9b in den Lochplatten 7 und 8 von wesentlicher Bedeutung. Für eine gute Strahlzerlegung sollen nämlich die Durchflußlöcher benachbarter Lochplatten zueinander versetzt sein, wie dies gut in Fig. 3 erkennbar ist. Der Versatz kann dabei in Umfangsrichtung und/oder auch in radialer Richtung nach außen oder innen vorgesehen sein. Fig. 2 läßt gut erkennen, daß im Ausführungsbeispiel zusätzlich zu dem in Umfangsrichtung vorgesehenen Versatz (Fig. 3) auch ein kleiner radialer Versatz vorhanden ist, wobei die Durchflußlöcher 9a der zuströmseitigen Oberplatte 7 etwas weiter radial innen sitzen.

Der radiale Versatz bewirkt eine verbesserte Strahlqualität und vermerkt auch Geräuschspitzen.

Die abströmseitige Lochplatte 8 hat in ihrem Mittelbereich einen entgegen der Strömungsrichtung weisenden Zentrierstift 10, auf den die eine Zentrieröffnung 11 aufweisende obere Lochplatte 7 aufsteckbar ist. Der Zentrierstift ist hier als Vierkant 12 ausgebildet, wie dies in Fig. 3 und 7 erkennbar ist. Dementsprechend ist die Zentrieröffnung 11 in der Lochplatte 7 als Vierkantöffnung 13 (Fig. 5) ausgebildet.

Die beiden Lochplatten 7 und 8 lassen sich dadurch in vier verschieden Drehpositionen aufeinandersetzen, wobei dies ohne großen Positionieraufwand zu bewerkstelligen ist.

Der Vierkant 12 erweitert sich etwas konisch zu seinem Fußende hin, wobei in diesem Bereich die Abmessungen so auf die Zentrieröffnung 11 abgestimmt ist, da sich in Endlage (Fig. 2) eine leicht klemmende Verbindung ergibt. Zum freien Ende hin verjüngt sich der Zentrierstift 10 etwas stärker, so daß das Aufsetzen der Lochplatte 7 vereinfacht ist. Dies ist auch für eine automatisierte Montage vorteilhaft.

Die Lochplatte 7 weist um ihre Zentrieröffnung 11 herum eine zur abströmseitigen Lochplatte 8 hin weisende Ringwulst 14 auf, die in Endmontagelage auf der Oberseite der Lochplatte 8 aufsitzt und sich dort abstützt.

Auch im Außenrandbereich sind die beiden Lochplatten 7 und 8 gegeneinander abgestützt und verbunden. In der unteren Lochplatte 8 sind dazu Ausnehmungen 15 (vgl. auch Fig. 6 und 7) und in der oberen Lochplatte 7 in diese Ausnehmungen eingreifende Stifte 16 (vgl. Fig. 4 und 5) vorgesehen. Diese Ein- und Ausformungen 15, 16 bilden Positioniermittel zum exakten Lagepositionieren der beiden Lochplatten 7 und 8 relativ zueinander und können auch so ausgebildet sein, daß in diesem Bereich auch noch eine Halteverbindung vorhanden ist. Dazu können die Ausnehmungen 15 etwas hinterschnitten und die Stifte 16 an ihren freien Enden etwas erweitert ausgebildet sein, so daß sich hier druckknopfartige Rastverbindungen ergeben.

Im Bereich der Stifte 16 ist an der Lochplatte 7 ein Ringansatz 17 vorhanden, der auf der Oberseite der Lochplatte 8 aufliegt und damit auch im Außenrandbereich eine gute Abstützung der Platten gegeneinander bewirkt. Die Auflageflächen des Ringansatzes 17 und der zentralen Ringwulst 14 liegen in einer Ebene.

Radial zwischen diesen beiden ringförmig umlaufenden Abstützungen können noch weitere Verbindungen und/oder Abstützungen zwischen den beiden Lochplatten 7 und 8 vorgesehen sein. Im Ausführungsbeispiel sind, wie in Fig. 2 und 4 erkennbar, an der oberen Lochplatte 7 Stützstifte 18 vorgesehen.

Die Anzahl der Ausnehmungen 15 mit zugehörigen Stiften 16 ist auf die Anzahl der durch den Zentrierstift 10 mit Zentrieröffnung 11 vorgebenen Aufsteckstellungen bestimmt. Im Ausführungsbeispiel ist ein Vierkant 12 mit zugehöriger Vierkantöffnung 13 und somit dementsprechend auch im Außenbereich 4 Ausnehmungen 15 und Vierstifte 16 vorgesehen. Gegebenenfalls würde es genügen, wenn nur vier Ausnehmungen, jedoch nur ein Stift 16 vorhanden wäre.

Der Zentrierstift 10 der Lochplatte 8 dient auch zum Abstützen und Haltern des in Fig. 1 gezeigten Vorsatzsiebes 3. Dieses Vorsatzsieb hat einen zentralen Stützstift 19, der in eine axialen Innenhöhlung 20 in dem Zentrierstift 10 eingreift. Der Stützstift 19 und die Innenhöhlung 20 sind passend zueinander etwas konisch ausgebildet, so daß beim Aufsetzen des Vorsatzsiebes 3 hier eine Klemmverbindung erzielbar ist. Gegebenenfalls könnte beispielsweise am inneren Ende der Innenhöhlung 20 und am freien Ende des Stützstiftes 19 jeweils Ein- und Anformungen für eine Rastverbindung vorgesehen sein.

Der Stützstift 19 könnte in seiner Länge auch so bemessen sein, daß er direkt innenseitig ein Vorsatzsieb ohne angeformten Stützstift 19 abstützen kann.

Auf der dem Stützstift 19 gegenüberliegenden Seite der Lochplatte 8 ist noch ein Siebabstützstift 23 für die abströmseitig angeordneten Strahlreguliersiebe vorgesehen.

Um ein Verschmutzen der Strahlzerleger-Einrichtung 2 durch die im Wasser mitgeführte Schmutzfracht zu vermeiden, sind außer dem Vorsatzsieb 3 noch weitere Maßnahmen vorgesehen. Diese dienen insbesondere auch dazu, daß sich zwischen den Lochplatten 7 und 8 mit der Zeit kein Schmutz ansammelt und dann zu Funktionsbeeinträchtigungen führen könnte. Eine Maßnahme sieht vor, daß die Durchflußlöcher 9a der zuströmseitigen Lochplatte 7 kleiner als die Durchflußlöcher 9b der stromabwärts nachfolgenden Lochplatte 8 sind. Damit ist bereits sichergestellt, daß Schmutzpartikel, die in den Zwischenraum zwischen den Lochplatten 7 und 8 gelangen und damit bereits das Vorsatzsieb 3 und die Durchflußlöcher 9 der oberen Lochplatte 7 passiert haben, auch wieder durch die im Querschnitt größeren Durchflußlöcher 9b der unteren Lochplatte 8 austreten können.

Wie gut in den Fig. 1, 2 und 4 erkennbar, verlaufen die Durchflußlöcher 9a der zuströmseitigen Lochplatte 7 an ihrem zuströmseitigen Endbereich in Ringhülsen 21, die über die zuströmseitige Oberseite der Lochplatte 7 überstehen. Benachbart zu den Eintrittsöffnungen dieser Durchflußlöcher 9a bzw. der Ringhülsen 21 sind dadurch Auffangeinsenkungen 22 gebildet, in denen sich Schmutzteilchen ansammeln können.

Mit den über die Zuströmseite der Lochplatte 7 überstehenden Ringhülsen 21 schafft man praktisch umgekehrte Verhältnisse wie bei den Durchflußlöchern 9b der unteren Lochplatte 8, wo bei den inneren Eintrittsmündungen der Durchflußlöcher 9b trichterförmige Einsenkungen vorhanden sind, die ein rückstandfreies Ableiten von Schmutzpartikeln begünstigen.

Durch die vorgenannten Maßnahmen können die beiden Lochplatten 7 und 8 auch fest miteinander verbunden, beispielsweise verschweißt oder verklebt sein, da ein Öffnen zu Reinigungszwecken nicht erforderlich ist.

Sowohl die Verbindungen der beiden Lochplatten 7 und 8 durch Stütz- und Rastverbindungen als auch die gegebenenfalls vorgesehenen festen Verbindungen führen zu einer stabilen Einheit der Strahlzerleger-Einrichtung 2, bei der auch unter ungünstigen Bedingungen - hoher Druck, hohe Druckschwankungen, hohe Temperaturen - unerwünschte, geräuschbildende Schwingungen vermieden werden. Wesentlich ist dabei auch, daß durch die exakte Lagezuordnung der beiden Lochplatten 7 und 8 immer gleichbleibende Lagezuordnungen der in den beiden Lochplatten 7 und 8 vorhandenen Durchflußlöcher 9a bzw. 9b gegeben sind. Dies führt dementsprechend auch zu gleichbleibenden Eigenschaften der Strahlzerleger-Einrichtung hinsichtlich Strahlzerlegung, Geräuschentwicklung und Durchflußmenge. Auch bei einer Großserienproduktion können somit Vorgaben in engen Toleranzgrenzen eingehalten werden.

## Patentansprüche

1. Strahlregler (1) zum Anschluß an Sanitär-Armaturen, mit einer in einem Gehäuse befindlichen Strahlzerleger-Einrichtung (2), die zwei mit zueinander versetzten Durchflußlöchern (9a,9b) versehene und zueinander flachseitig beabstandete, miteinander verbundene Lochplatten (7,8) aufweist, die an der einen Lochplatte (8) einen zentralen Stift (10) und in der anderen Lochplatte (7) eine zentrale Öffnung (11) für den Stift (10) aufweisen, **dadurch gekennzeichnet,** daß die beiden Lochplatten (7,8) im Mittelbereich und außenrandseitig verbunden sind und dazu Lagefixiermittel und Halteverbindungen aufweisen, daß der Stift als Zentrierstift (10) zum Positionieren und Halten ausgebildet ist und dazu einen Vielkantabschnitt (12) zum Vorpositionieren und einen sich daran anschließenden, konisch sich zu seinem freien Ende hin verjüngenden Verbindungsbereich aufweist, daß die als Zentrieröffnung (11) ausgebildete, zentrale Öffnung passend zu dem Zentrierstift (10) als Vielkantöffnung (13) ausgebildet ist, wobei der Verbindungsbereich des Zentrierstiftes (10) und die Zentrieröffnung (11) für eine reibschlüssige Klemmverbindung ausgebildet sind und daß im Außenrandbereich zum Verbinden der Lochplatten (7,8) ineinandergreifende Ein- und Ausformungen (15,16) in deren zueinander gewandten Seiten vorgesehen sind, deren Lage sowie der Versatz der Durchflußlöcher ((9a,9b) in Umfangsrichtung auf die von der zentralen Verbindung in Vorpositionierstellung vorgegebene Lage abgestimmt ist.

2. Strahlregler nach Anspruch 1, dadurch gekennzeichnet, daß der Zentrierstift (10) an seinem freien Endbereich sich konisch zum freien Ende verjüngend ausgebildet ist.

3. Strahlregler nach Anspruch 1 oder 2, dadurch gekennzeichnet, daß die Durchflußlöcher (9a,9b) in den beiden Lochplatten (7,8) in Umfangsrichtung versetzt zueinander auf gleichen Teilkreisen angeordnet sind und vorzugsweise um jeweils etwa einen Lochdurchmesser in Umfangsrichtung versetzt sind.

4. Strahlregler nach einem der Ansprüche 1 bis 3, dadurch gekennzeichnet, daß die Ein- und Ausformungen (15,16) im Außenrandbereich der Lochplatten (7,8) durch wenigstens eine Ausnehmung (15) sowie einen darin eingreifenden Stift (16) gebildet sind.

5. Strahlregler nach einem der Ansprüche 1 bis 4, dadurch gekennzeichnet, daß der Vielkantabschnitt des Zentrierstiftes (10) als Vierkant (12) und die Zentrieröffnung (11) dazu passend als Vierkantöffnung (13) ausgebildet ist.

6. Strahlregler nach einem der Ansprüche 1 bis 5, dadurch gekennzeichnet, daß die Lagefixiermittel im Außenrandbereich und im Mittelbereich der Strahlzerleger-Einrichtung bezüglich ihrer Anordnung und Anzahl aufeinander und auf die vorgesehene Lage mit zueinander versetzten Durchflußlöchern (9a, 9b) in den Lochplatten (7, 8) abgestimmt sind.

7. Strahlregler nach einem der Ansprüche 1 bis 6, dadurch gekennzeichnet, daß die Lochplatten (7, 8) vorzugsweise ringförmig umlaufend im Außenrandbereich und im Mittelbereich gegeneinander abgestützt sind und daß gegebenenfalls im radial dazwischen liegenden Bereich zusätzliche Abstützungen und/oder Verbindungen, vorzugsweise Stützstifte (18) für die Lochplatten (7,8) vorgesehen sind.

8. Strahlregler nach einem der Ansprüche 1 bis 7, dadurch gekennzeichnet, daß zumindest die vorzugsweise als Stift(e) (16) und Ausnehumg(en) (15) ausgebildeten Einund Ausformungen im Außenrandbereich der Lochplatte (7, 8) als vorzugsweise druckknopfartige Rastverbindungen ausgebildet sind.

9. Strahlregler nach einem der Ansprüceh 1 bis 8, dadurch gekennzeichnet, daß die Lochplatten (7, 8) zumindest in Teilbereichen ihrer Berührungsstellen fest miteinander verbunden, vorzugsweise verschweißt oder verklebt sind.

10. Strahlregler nach einem der Ansprüche 1 bis 9, dadurch gekennzeichnet, daß die abströmseitig angeordnete Lochplatte (8) den in Zuströmrichtung weisenden, zentral angeordneten Zentrierstift (10) aufweist und daß dessen Länge zum Abstützen eines Vorsatzsiebes (3) ausgebildet ist.

11. Strahlregler nach einem der Ansprüche 1 bis 10, dadurch gekennzeichnet, daß der Zentrierstift (10) eine axiale Innenhöhlung (20) zur Aufnahme und Halterung eines an einem Vorsatzsieb (3) angebrachte Stützstiftes (19) aufweist und daß gegebenenfalls wenigstens ein in Abströmrichtung weisender, mit der den Zentrierstift (10) aufweisenden Lochplatte (8) verbundener Siebabstützstift (23) vorgesehen ist.

12. Strahlregler nach einem der Ansprüche 1 bis 11, dadurch gekennzeichnet, daß benachbart zu den Eintrittsöffnungen der Durchflußlöcher (9a) der zuströmseitig angeordneten Lochplatte (7) Auffangeinsenkungen (22) angeordnet sind.

13. Strahlregler nach Anspruch 12, dadurch gekennzeichnet, daß die Durchflußlöcher (9a) der zuströmseitigen Lochplatte (7) an ihren zuströmseitigen Endbereichen in Ringhülsen (21) verlaufen, die über die Zuströmseite der Lochplatte (7) vorstehen.

14. Strahlregler nach einem der Ansprüche 1 bis 13, dadurch gekennzeichnet, daß die Durchflußlöcher (9a) der zuströmseitigen Lochplatte (7) kleiner sind als die Durchflußlöcher (9b) der stromabwärts nachfolgenden Lochplatte (8).

## Claims

1. A jet regulator (1) for connection to sanitary tapware, including a jet diffusor device (2) which is situated in a casing and has two interconnected, facially spaced, apertured plates (7, 8) provided with mutually offset holes (9a, 9b) for passage of fluid, the one apertured plate (8) having a central pin (10) and the other apertured plate (7) having a central opening (11) for the pin (10), **characterized in that** the two apertured plates (7, 8) are connected in the central area and at the outer edge and for that purpose have locating means and retaining links, that the pin takes the form of a centring pin (10) for positioning and retention and for that purpose has a polygonal portion (12) for pre-positioning and an adjoining connecting zone tapering to the free pin-end, that the central opening forming the centring opening (11) takes the form of a polygonal opening (13) matching the centring pin (10), wherein the connecting zone of the centring pin (10) and the centring opening (11) are devised for frictional clamping engagement and that interlocking depressions and projections (15, 16) are provided in the outer edge area of the confronting sides of the apertured plates (7, 8) for connecting the latter, the position of said depressions and projections and the circumferential offset of the holes (9a, 9b) for passage of fluid being adapted to the position predetermined by the central connection in the pre-positioned location.

2. A jet regulator as claimed in claim 1, characterized in that the free end zone of the centring pin (10) tapers to the free end.

3. A jet regulator as claimed in claim 1 or claim 2, characterized in that the holes (9a, 9b) in the two apertured plates (7, 8) are circumferentially offset on the same graduated circles and are preferably circumferentially offset by about one hole diameter in each case.

4. A jet regulator as claimed in any one of claims 1 to 3, characterized in that the depressions and projections (15, 16) in the outer edge area of the apertured plates (7, 8) are formed by at least one recess (15) and by a pin (16) engaging therewith.

5. A jet regulator as claimed in any one of claims 1 to 4, characterized in that the polygonal portion of the centring pin (10) takes the form of a square (12) and the centring opening takes the matching form of a square opening (13).

6. A jet regulator as claimed in any one of claims 1 to 5, characterized in that the locating means in the outer edge area and in the central area of the jet diffusor device are adapted in arrangement and number to one another and to the envisaged position of the offset holes (9a, 9b) in the apertured plates (7, 8).

7. A jet regulator as claimed in any one of claims 1 to 6, characterized in that the apertured plates (7, 8) are preferably supported against each other in a ring shape all the way round the outer edge area and centre area and that the radially intermediate zone may be provided with additional supports and/or links, preferably supporting pins (18) for the apertured plates (7, 8).

8. A jet regulator as claimed in any one of claims 1 to 7, characterized in that at least the depressions and projections which are situated in the outer edge zone of the apertured plate (7, 8) and preferably take the form of pin(s) (16) and recess(es) (15) are preferably snap button-like fasteners.

9. A jet regulator as claimed in any one of claims 1 to 8, characterized in that the apertured plates (7, 8) are firmly interconnected, preferably welded or adhesively secured, at least in areas of their contact points.

10. A jet regulator as claimed in any one of claims 1 to 9, characterized in that the downstream apertured plate (8) has the centrally arranged centring pin (10) pointing in the upstream direction and that the length of said pin is devised for support of a strainer attachment (3).

11. A jet regulator as claimed in any one of claims 1 to 10, characterized in that the centring pin (10) has an axial inside cavity (20) for receiving and holding a supporting pin (19) provided on a strainer attachment (3) and that connected to the apertured plate (8) having the centring pin (10) there may be at least one pin (23) supporting the strainer and pointing in the downstream direction.

12. A jet regulator as claimed in any one of claims 1 to 11, characterized in that collecting depressions (22) are arranged adjacent to the entry openings of the flow holes (9a) of the upstream apertured plate (7).

13. A jet regulator as claimed in claim 12, characterized in that the upstream end zones of the holes (9a) of the upstream apertured plate (7) extend in collars (21) projecting above the upstream side of the apertured plate (7).

14. A jet regulator as claimed in any one of claims 1 to 13, characterized in that the holes (9a) of the upstream apertured plate (7) are smaller than the holes (9b) of the following downstream apertured plate (8).

## Revendications

1. Régulateur de jet (1) destiné à être raccordé à des robinetteries sanitaires, comprenant un dispositif décomposant le jet d'eau (2) situé dans un boîtier, qui présente deux plaques perforées (7, 8) reliées entre elles et espacées l'une de l'autre sur leurs côtés plats, qui sont munies de deux trous d'écoulement (9a, 9b) décalés l'un par rapport à l'autre et qui présentent sur l'une des plaques perforées (8) une goupille centrale (10) et dans l'autre plaque perforée (7) une ouverture centrale (11) pour la goupille (10), caractérisé en ce que les deux plaques perforées (7, 8) sont reliées entre elles dans leur zone centrale et du côté de leur bord extérieur et présentent pour ce faire des moyens de positionnement et des dispositifs de fixation, en ce que la goupille est réalisée en tant que goupille de centrage (10) pour positionner et maintenir et présente à cet effet un segment polygonal (12) pour effectuer un positionnement préalable et une zone d'assemblage faisant suite au segment polygonal et se rétrécissant de façon conique vers son extrémité libre, en ce que l'ouverture centrale réalisée en tant qu'ouverture de centrage (11) est réalisée en forme d'ouverture polygonale (13) de manière à correspondre à la goupille de centrage (10), sachant que la zone d'assemblage de la goupille de centrage (10) et l'ouverture de centrage (11) sont réalisées pour former un assemblage par adhérence, et en ce que, pour assembler les plaques perforées (7, 8), sont prévus, dans la zone du bord extérieur, dans les faces des plaques qui sont tournées l'une vers l'autre, des renfoncements et des saillies (15, 16) s'emboîtant les uns dans les autres, dont la position, ainsi que le décalage des trous d'écoulement (9a, 9b) dans la direction du pourtour sont coordonnés avec la position préalablement définie par l'assemblage central en position de positionnement préalable.

2. Régulateur de jet selon la revendication 1, caractérisé en ce que la goupille de centrage (10) est réalisée dans sa zone d'extrémité libre en se rétrécissant de façon conique vers son extrémité libre.

3. Régulateur de jet selon la revendication 1 ou 2, caractérisé en ce que les trous d'écoulement (9a, 9b) dans les deux plaques perforées (7, 8) sont disposés sur des parties de cercle identiques en étant décalés l'un par rapport à l'autre en direction du pourtour et sont, de préférence, décalés chaque fois d'environ un diamètre de trou dans la direction du pourtour.

4. Régulateur de jet selon l'une des revendications 1 à 3, caractérisé en ce que les renfoncements et les saillies (15, 16) dans la zone du bord extérieur des plaques perforées (7, 8) sont formés par au moins un évidement (15) et une cheville (16) se logeant dans ce dernier.

5. Régulateur de jet selon l'une des revendications 1 à 4, caractérisé en ce que le segment polygonal de la goupille de centrage (10) est réalisé sous la forme d'un carré (12), et l'ouverture de centrage (11) qui lui correspond sous la forme d'une ouverture carrée (13).

6. Régulateur de jet selon l'une des revendications 1 à 5, caractérisé en ce que les moyens de positionnement dans la zone du bord extérieur et dans la zone centrale du dispositif décomposant le jet d'eau sont ajustés, entre eux et par rapport au positionnement prévu, en terme de disposition et de nombre, avec des trous d'écoulement (9a, 9b) décalés les uns par rapport aux autres et situés dans les plaques perforées (7, 8).

7. Régulateur de jet selon l'une des revendications 1 à 6, caractérisé en ce que les plaques perforées (7, 8) prennent appui l'une sur l'autre de préférence de façon annulaire dans la zone du bord extérieur et dans la zone centrale, et en ce que, dans la zone située radialement entre les deux, sont prévus, le cas échéant, des appuis et/ou des liaisons supplémentaires, de préférence des chevilles d'appui (18) pour les plaques perforées (7, 8).

8. Régulateur de jet selon l'une des revendications 1 à 7, caractérisé en ce qu'au moins les renfoncements et les saillies réalisés de préférence sous la forme de cheville(s) (16) et d'évidement(s) (15) sont réalisés dans la zone du bord extérieur de la plaque perforée (7, 8) sous la forme d'assemblages par enclenchement de préférence semblables à des boutons-pression.

9. Régulateur de jet selon l'une des revendications 1 à 8, caractérisé en ce que les plaques perforées (7, 8) sont reliées fixement entre elles au moins dans certaines parties de leurs points de contact, de préférence soudées ou collées.

10. Régulateur de jet selon l'une des revendications 1 à 9, caractérisé en ce que la plaque perforée (8) située en aval présente la goupille de centrage (10) disposée au centre et pointant en direction de l'arrivée d'eau, et en ce que la goupille est réalisée avec une longueur lui permettant de supporter un filtre (3).

11. Régulateur de jet selon l'une des revendications 1 à 10, caractérisé en ce que la goupille de centrage (10) présente un évidement interne (20) destiné à recevoir et à maintenir une cheville d'appui (19) fixée à un filtre (3), et en ce qu'est prévue, le cas échéant, au moins une cheville d'appui (23) pour le filtre pointant dans le sens de l'écoulement et reliée à la plaque perforée (8) présentant la goupille de centrage (10).

12. Régulateur de jet selon l'une des revendications 1 à 11, caractérisé en ce que des renfoncements collecteurs (22) sont disposés à proximité des ouvertures d'entrée des trous d'écoulement (9a) de la plaque perforée (7) disposée du côté de l'arrivée d'eau.

13. Régulateur de jet selon la revendication 12, caractérisé en ce que les trous d'écoulement (9a) de la plaque perforée (7) située du côté de l'arrivée d'eau s'étendent dans leurs zones d'extrémité situées du côté de l'arrivée d'eau dans des douilles annulaires (21) qui font saillie du côté de l'arrivée d'eau de la plaque perforée (7).

14. Régulateur de jet selon l'une des revendications 1 à 13, caractérisé en ce que les trous d'écoulement (9a) de la plaque perforée (7) située du côté de l'arrivée d'eau sont plus petits que les trous d'écoulement (9b) de la plaque perforée (8) suivante située en aval.
